# FASCICULE DE BREVET EUROPEEN

(11) **EP 2 304 060 B1**
(45) Date de publication et mention de la délivrance du brevet: **16.03.2016**
(21) Numéro de dépôt: 08875607.7
(22) Date de dépôt: 29.07.2008
(51) Int. Cl.: C21D 9/573, F25D 31/00, C21D 11/00, B21B 45/02

(54) **PROCEDE ET DISPOSITIF DE REGULATION DE REFROIDISSEMENT ET DE RECUPERATION D' ENERGIE D' UNE BANDE D' ACIER EN PHASE DE RECUIT OU DE GALVANISATION**
VERFAHREN UND VORRICHTUNG ZUR REGELUNG DER ABKÜHLUNG UND ENERGIERÜCKGEWINNUNG EINES STAHLBANDS IN EINER GLÜH- ODER GALVANISIERUNGSSTUFE
METHOD AND DEVICE FOR REGULATING THE COOLING AND ENERGY RECOVERY OF A STEEL STRIP IN AN ANNEALING OR GALVANISATION PHASE

(43) Date de publication de la demande: 06.04.2011
(73) Titulaire: Primetals Technologies France SAS, 42600 Savigneux (FR)
(72) Inventeur: BORREL, Pierre- Jérôme, F-42400 Saint Chamond (FR)
(74) Mandataire: Metals@Linz
(86) Numéro de dépôt international: PCT/FR2008/001132
(87) Numéro de publication internationale: WO 2010/012869

(56) Documents cités:
- EP-A- 0 182 050
- DR.-ING. TH. MESSING: "Dampfstrahlverdichter als Wärmepumpen" CHEMIE INGENIEUR TECHNIK, no. 9, 1958, XP002523826 Duisburg, D

## Description

La présente invention concerne un procédé et un dispositif de régulation de refroidissement nécessaire pour un refroidissement forcé d'une bande d'acier circulant en défilement continu dans une installation adaptée au recuit continu ou à une galvanisation continue au trempé selon les préambules des revendications 1 et 6.

En particulier, l'invention se rapporte aux fours de recuit en continu destinés à assurer le traitement thermique de bandes d'acier laminé à froid, particulièrement au refroidissement rapide des dites bandes.

Le laminage à froid de l'acier provoque un durcissement par écrouissage de l'acier qui entraine une fragilité rendant problématique ou interdisant la mise en forme ultérieure des bandes laminées.

Afin de restaurer la ductilité de ces bandes, un traitement thermique dit « de recuit de recristallisation » est mis en oeuvre. Pour ce faire, en alternative aux traitements statiques dans des fours cloches (batch annealing) pratiqués sur les bobines de bandes laminées, des lignes (de recuit) spécialisées ont été construites afin de réaliser le traitement de ces bandes en défilement continu.

A titre d'exemple, une telle ligne de recuit en continu est schématisée en **figure 1****,** et comporte typiquement :
- une section d'entrée comprenant une ou deux dérouleuses (1) de bande, une cisaille guillotine (2), une soudeuse de raboutage (3) permettant de raccorder une queue d'une bande issue d'une des dérouleuses à la tête d'une prochaine bande issue de l'autre dérouleuse et assurant ainsi un fonctionnement continu de la ligne, un accumulateur de bande (4) qui, à son aval, restitue de la bande préalablement accumulée lorsque le déroulement en amont de l'accumulateur est figé pour réaliser la soudure de raboutage ;
- un four (5) avec une section de préchauffage (6), une section de maintien à la température de recuit (7), une section de refroidissement rapide (8), une section de plusieurs unités de sur-vieillissement (9) suivies d'une section de refroidissement sous gaz protecteur (10) ;
- une section de sortie avec un accumulateur de sortie (11), un ensemble de laminage de bande de type « Skin-Pass » (12), une cisaille (13) et une ou deux enrouleuses (14) de bande travaillant alternativement.

Le four doit être capable d'assurer, pour des vitesses de défilement de bande plusieurs centaines de mètres par minute, des allures de chauffage et de refroidissement ainsi que des temps de maintien adaptés à la métallurgie de l'acier traité. Alors que les temps de chauffage et de maintien mettent essentiellement en cause la longueur des fours et donc les coûts d'investissement, l'allure de refroidissement pose de réels problèmes technologiques.

On connait cinq types de procédés de refroidissement utilisables en fonction de la vitesse requise :
- les procédés par tubes refroidis à l'eau ou à l'air qui, agissant à l'inverse de tubes de chauffage radiants, absorbent un rayonnement de la bande. Ils n'autorisent que des vitesses de refroidissement faibles de l'ordre de 2 à 10°C/s et ne sont guère utilisés que dans la phase initiale du refroidissement, par exemple entre 800 et 600°C. Ils sont ainsi inadaptés aux fortes vitesses de trempe ;
- les procédés de refroidissement par jets de gaz neutre sur la bande comme de l'azote ou un mélange d'azote et d'hydrogène réducteur dont le pourcentage est voisin ou peu supérieur à 5% (aussi connu sous la terminologie « Gas Jet Cooling »). Ils autorisent des vitesses de refroidissement de 10 à 150°C/s selon les débits et températures de gaz, la vitesse de défilement et l'épaisseur des bandes. Ils présentent l'avantage de ne pas oxyder la surface des bandes et même de réduire les oxydes superficiels qui auraient pu se former en amont dans le four. Ils autorisent cependant des vitesses de refroidissement trop lentes pour certains aciers. De telles installations sont décrites, par exemple, dans les documents EP 1 602 738 et EP 0 182 050 ;
- les procédés de refroidissement de bande sur rouleaux (aussi connu sous la terminologie « Roll Quenching ») qui assurent des allures de refroidissement un peu plus élevés de celles obtenues au moyen de jets de gaz. Ces procédés sont fondés sur l'échange entre la surface de la bande et la surface de rouleaux imbriqués et refroidis par circulation d'eau autour desquels la bande serpente. Pouvant être pratiqués sous atmosphère neutre ou légèrement réductrice, ils présentent les mêmes avantages que les jets de gaz mais aussi certains inconvénients de plissement de la bande, particulièrement pour des bandes larges et fines. D'autre part, l'efficacité de l'échange thermique par conduction diminue avec l'augmentation de l'épaisseur de la bande. De telles installations sont décrites, par exemple, dans le document EP 0 418 166 ;
- les procédés de refroidissement par pulvérisation d'eau ou de brouillards air / eau autorisent des vitesses de refroidissement nettement plus rapide pouvant atteindre plusieurs centaines de degrés par seconde, typiquement, en fonction de la densité de brouillard, entre 50 et 400°C/s. Il est alors possible de traiter des aciers à haute résistance, par exemple à structure finale entièrement ou partiellement martensitique. Ils présentent cependant l'inconvénient d'oxyder superficiellement la bande et de nécessiter un décapage en sortie de four. De telles installations sont décrites, par exemple, dans le document JP 2000 119757 ;
- les procédés par trempe directe de bande dans un bac d'eau (aussi connu sous la terminologie « Water Quenching ») à température régulée voisine de 50°C autorisent des vitesses de refroidissement pouvant atteindre plusieurs milliers de degrés par seconde, typiquement entre 1000 et 4000°C/s. Ils présentent de multiples inconvénients comme celui de refroidir la bande à des températures trop basses pour assurer sans réchauffage un sur-vieillissement, celui d'oxyder la bande et celui de produire de la vapeur qui complique le contrôle d'atmosphère du four. Ils nécessitent un réchauffage jusque vers 350°C avant sur-vieillissement et un décapage en sortie de four. De telles installations sont décrites, par exemple, dans le document JP2005179774.

Tous ces procédés ont en dénominateur commun le fait d'extraire de la chaleur de la bande et de la restituer en dehors du four par l'intermédiaire d'un médium de refroidissement, de l'eau dans le cas le plus général.

Les procédés mettant directement en oeuvre cette eau (comme les bacs de trempe) ou indirectement à travers des systèmes échangeurs (comme les jets de gaz) sont alimentés en eau à température ambiante ou proche de l'ambiante, typiquement à 30 ou 35 °C et restituent une eau dont la température n'atteint généralement pas plus de 40 à 70°C. Il est évidemment difficile d'envisager des applications de cette eau réchauffée à température relativement modeste sauf, éventuellement, pour le chauffage des bâtiments. Même s'il est théoriquement possible de rendre plus aisée l'utilisation et la distribution de la chaleur ainsi récupérée en tolérant une température plus élevée de l'eau de refroidissement, cette augmentation de température ne pourrait se faire qu'au détriment de l'efficacité du processus de refroidissement de la bande, ce qui n'est évidemment pas souhaitable.

D'une manière plus courante, l'eau est traitée selon des techniques de refroidissement évaporatif comme des tours de refroidissement ou des dispositifs aéroréfrigérants. La température de l'eau ainsi refroidie restant plus élevée que la température de bulbe humide de l'air ambiant et étant de plus soumise aux variations climatiques, l'efficacité de ces procédés de refroidissement se trouve limité à des températures minimales d'environ 30 à 35°C.

Compte tenu du renchérissement constant de l'énergie et de l'impact de sa génération sur l'environnement, il est de plus en plus nécessaire de récupérer et d'utiliser avec la plus grande efficacité, sur le lieu même où on peut la capter, l'énergie disponible dans les processus de refroidissement qui sont nombreux dans l'industrie métallurgique.

Un but de la présente invention est donc de proposer un procédé de régulation de refroidissement et un dispositif pour sa mise en oeuvre, tous deux adaptés à un refroidissement forcé d'une bande d'acier circulant en défilement continu dans une installation adaptée au recuit continu ou à une galvanisation continue au trempé permettant une dynamique avantageuse de refroidissement pour tout type de bande dans diverses conditions de recuit ou de galvanisation.

En particulier, le procédé et le dispositif selon l'invention devraient présenter plusieurs avantages par rapport aux procédés ou dispositifs existants, en ce que :
- ils assurent une récupération efficace de l'énergie cédée par les bandes d'acier laminé lors de leur refroidissement dans les sections de refroidissement des fours de recuit continu ou de galvanisation et sa réutilisation immédiate de cette énergie avec un maximum d'efficacité ;
- ils permettent d'abaisser la température de l'eau de refroidissement jusqu'à des valeurs inférieures à 10°C ;
- ils permettent d'augmenter la vitesse de refroidissement des procédés utilisés sous atmosphère neutre ou réductrice, ne nécessitant ainsi pas de décapage subséquent ;
- ils peuvent également être mis en oeuvre, dans le domaine de l'industrie métallurgique, partout où il s'agit de récupérer de l'eau de refroidissement, par exemple celle utilisée dans les rouleaux et parois refroidis de coulée continue de l'acier ou dans les murs et voutes refroidies des fours électriques de fusion.

L'invention propose ainsi un procédé de régulation de refroidissement et un dispositif pour sa mise en oeuvre selon les revendications 1 et 6.

Un ensemble de sous-revendications présente également des avantages de l'invention telle que décrite dans la suite du document.

Des exemples de réalisation et d'application pour clarifier et aider à une bonne interprétation de l'invention sont fournis à l'aide de figures décrites :
- Figures 2a, 2b, 2c: Schémas liés à différents modes de refroidissement rapide dans un four de recuit continu,
- Figure 3a, 3b: Schémas de principe du dispositif selon l'invention,
- Figure 4: Schéma général de circulation de fluides concernés par le dispositif selon l'invention dans une installation de recuit continu,
- Figure 5: Schéma de principe du dispositif selon l'invention adapté à un refroidissement progressif de la bande par soufflage,
- Figure 6: Schéma de principe du dispositif selon l'invention adapté au refroidissement par immersion dans un bac,
- Figure 7a, 7b: Mise en série de dispositifs selon l'invention.

La **figure 2a** décrit schématiquement un refroidissement rapide par jet de gaz (ou soufflage) dans un four de recuit continu : une bande d'acier (B) défile verticalement dans un four (5) en passant au travers d'au moins une cellule de soufflage (51). Chaque cellule (51) comporte un groupe moto-ventilateur (511) alimentant un caisson de soufflage (513) par l'intermédiaire d'une gaine (512). Chaque caisson de soufflage (513) entoure la bande et chacune de ses deux faces parallèles à la bande est équipée de diffuseurs de gaz frais (5131). Le gaz réchauffé au contact de la bande est refroidi dans au moins une unité de refroidissement (514) dont chacune comporte une gaine (5141) assurant le captage du gaz chaud dans l'enceinte du four pour l'amener dans un dispositif d'échange constitué par un échangeur gaz / eau (5142). Une circulation d'eau froide entre des entrées et sorties (51421, 51422) abaisse la température du gaz qui, ainsi refroidi, retourne à l'ouïe d'aspiration du moto-ventilateur (511).

La **figure 2b** décrit schématiquement un refroidissement rapide par rouleaux refroidis : La bande d'acier (B) serpente entre une nappe inférieure (RI) et une nappe supérieure (RS) de plusieurs rouleaux disposés côte à côte et ayant des axes principaux parallèles, lesdits rouleaux étant refroidis par circulation d'eau sous faible pression. Au moins l'une des deux nappes est apte à se déplacer verticalement afin de régler l'imbrication des rouleaux et, par voie de conséquence, l'arc de contact de la bande avec la surface des rouleaux en vue de régler l'échange thermique entre les deux. Plus l'arc de contact est grand (au moyen d'un fort intervalle entre les nappes, c'est-à-dire une augmentation des écarts d'axes de rouleaux consécutifs), plus le refroidissement est intensifié, et vice-versa pour diminuer le refroidissement.

La **figure 2c** montre schématiquement le domaine de vitesse de refroidissement (V_{Ref}), entre 1 et 10000 °C/s, de procédés usuels de refroidissement de bande d'acier : un procédé à tubes refroidis (T), un procédé à jet de gaz (JG), un procédé à rouleaux refroidis (RR), un procédé à pulvérisation d'eau ou de mélange eau / gaz (PE) et enfin, pour le plus rapide, un procédé par trempe dans un bac d'eau (TE). Il est à noter que la régulation de refroidissement selon l'invention est avantageusement adaptée à la dynamique de chacun de ces procédés tout en portant solution aux problématiques précédemment soulevées.

La **figure 3a** montre un schéma de principe du dispositif selon l'invention en relation de la figure 2a à titre d'exemple, où un procédé de refroidissement par jet de gaz (soufflage) met en oeuvre une cellule de soufflage (51) sur la bande (B) en défilement continu. Comme décrit en en figure 2a, le gaz réchauffé est récupéré dans l'enceinte du four (5) et passe dans un échangeur thermique gaz/eau (5142) dont les entrées et sorties (51421 et 51422), côté eau (à refroidir), sont reliées à une unité de refroidissement sous vide (52) associée au dit échangeur (5142).

De façon plus générale, la figure 3a présente le dispositif de régulation de refroidissement selon l'invention, nécessaire pour un refroidissement forcé d'une bande d'acier (B) circulant en défilement continu dans une installation adaptée au recuit continu ou à une galvanisation continue au trempé, ledit dispositif comportant :
- au moins un organe d'échange (51, 5142) assurant un transfert de chaleur de la bande d'acier à une eau de refroidissement et comprenant une sortie (51422) de l'eau de refroidissement ainsi réchauffée,
- au moins une unité de refroidissement (52) constituée d'une enceinte étanche (521) reliée à la sortie (51422) de l'organe d'échange (5142) et équipée d'au moins une sortie (5211) sur un dispositif à effet Venturi tel qu'un éjecteur (522) à vapeur et dans laquelle l'eau de refroidissement est elle-même soumise à un refroidissement par vaporisation sous vide,
- une sortie auxiliaire (5213) de l'enceinte étanche (521) reliée à une entrée (51421) de l'organe d'échange (51, 5142).

Dans ce cas de refroidissement par jets de gaz, le soufflage du gaz de refroidissement est assuré par des cellules de soufflage constituées de moto-ventilateur soufflant dans des chambres de diffusion placées de part et d'autre de la bande afin d'en refroidir les deux faces. Le gaz réchauffé au contact de la bande jusque vers 45°C - 180°C est aspiré par le ventilateur dans l'enceinte du four et passe dans un organe d'échange constitué d'un échangeur gaz / eau d'où il sort vers 30°C - 50°C avant d'être réinjecté par le ventilateur dans les chambres de diffusion. En général, le refroidissement est réalisé par plusieurs cellules placées l'une après l'autre le long du trajet de la bande. Le refroidissement de celle-ci est progressif entre la température maximum soit 600 à 800°C et la température usuelle de sur-vieillissement ou de galvanisation soit 300 à 500 °C. De manière avantageuse, le dispositif selon l'invention peut comporter plusieurs unités de refroidissement comportant chacune une cellule ou une batterie de plusieurs cellules de soufflage. Chaque unité pouvant être dimensionnée en vue d'étager la température de l'eau restituée à l'organe d'échange, par exemple de 30 à 10°C afin d'étager la température des gaz de refroidissement de la bande dans le sens de défilement de celle-ci. La plus forte température d'eau restituée se trouvant à l'amont de la section de refroidissement et la plus faible température à l'aval où la différence de température entre la bande et le gaz de refroidissement est la plus faible.

Dans une variante de ce premier mode de refroidissement, une première unité de refroidissement associée à un premier organe d'échange situé en amont du ventilateur agit comme décrit ci-dessus et une seconde unité de refroidissement associée à un second organe d'échange situé en aval du ventilateur assure fort bien, avec une eau glacée dont la température est comprise entre 5 et 10°C, le refroidissement du gaz entrant dans les chambres de diffusion.

Les mêmes principes peuvent être mis en oeuvre dans une installation de refroidissement de bande avec des rouleaux refroidis dans lesquels le contact de la surface de la bande avec la surface des rouleaux joue le rôle d'organe d'échange (51, 5142), étant mis en relation avec l'unité de refroidissement (52). Cette installation est en particulier bien adaptée à un étagement efficace des températures d'eau restituée.

L'organe d'échange (51, 5142) entre la bande et l'eau de refroidissement peut ainsi avantageusement être suivant le type de mode de réalisation un échangeur eau / eau ou gaz / eau et s'applique aux procédés de refroidissement progressifs de la bande comme le refroidissement par tubes refroidis ou par jets de gaz ou par rouleaux refroidis.

Enfin, le dispositif de régulation de refroidissement selon l'invention peut comprendre au moins un organe de condensation (523) de vapeur étant disposé en sortie de l'éjecteur (522) de l'enceinte étanche et adapté à réalimenter l'enceinte étanche (521) par appoint (5214) d'un niveau d'eau requis dans et, si nécessaire, adapté à rediriger un surplus de ladite eau vaporisée vers une canalisation externe (5233) de réutilisation ou de dissipation de vapeur, idéalement pour des besoins propres à l'usine ou de rejet vapeur.

Le dispositif de refroidissement peut être du type « barométrique », c'est-à-dire que l'enceinte mise sous vide partiel est reliée à l'organe d'échange par une colonne d'eau de hauteur, en règle générale, égale ou supérieure à onze mètres. Cette disposition est particulièrement bien adaptée aux sources d'échange de type bac de trempe dont un exemple d'application de l'invention sera présenté par la suite.

Il peut aussi être de type fermé, l'enceinte étanche mise sous vide partiel étant reliée à l'organe d'échange par un circuit fermé comportant une pompe de circulation. Cette disposition est particulièrement adaptée aux sources d'échange de type échangeur de chaleur.

De manière particulièrement avantageuse, la vapeur alimentant l'éjecteur est issue d'une chaudière de production de vapeur chauffée avec les gaz brûlés dans la partie de chauffage à flamme directe du four ou avec les fumées issues des tubes radiants (voir exemple selon figure 4). Dans les fours à brûleurs classiques, la quantité de vapeur ainsi produite est suffisante pour assurer à la fois les besoins de l'éjecteur et d'une section de dégraissage de bande. Dans le cas de brûleurs dits « régénératifs », l'augmentation du rendement de la combustion diminue la quantité de gaz brûlés et la capacité de production de vapeur peut se révéler insuffisante pour couvrir les seuls besoins du dégraissage mais reste suffisante pour l'alimentation des éjecteurs.

Ainsi, une chaleur de condensation de la vapeur sortant de l'éjecteur et une chaleur récupérée dans l'eau de refroidissement peuvent être facilement récupérées dans l'organe de condensation (523) fournissant de l'eau chaude à une température élevée, voisine de la température de vaporisation à une pression considérée.

L'organe de condensation de la vapeur issue de l'éjecteur peut être un échangeur dont le circuit d'échange avec la vapeur est alimenté en eau sous faible pression plus ou moins chaude récupérée sur l'installation, par exemple en provenance d'une section de dégraissage, et réchauffée dans l'échangeur à une température égale ou peu inférieure à la température de vaporisation à la pression considérée.

Il peut aussi être constitué par un échangeur à contact direct assurant un échange direct entre la vapeur issue de l'éjecteur et l'eau de refroidissement à réchauffer et restitue globalement une eau à une température peu inférieure à la température de vaporisation à une pression considérée.

De manière avantageuse, une partie de l'eau sortant de l'organe de condensation à une température (T_{VE3}) peut être utilisée, après refroidissement éventuel, en tant qu'eau déminéralisée dans l'installation de recuit continu ou de galvanisation. Par exemple pour un nettoyage à haute pression des cylindres d'un laminoir « skin-pass » ou pour compenser les pertes d'eau déminéralisée par évaporation ou entrainement par la bande dans les bacs de dégraissage / rinçage.

Ledit dispositif selon l'invention est ainsi avantageusement adapté à la mise en oeuvre d'un procédé de régulation de refroidissement nécessaire pour un refroidissement forcé d'une bande d'acier (B) circulant en défilement continu dans une installation adaptée au recuit continu ou à une galvanisation continue au trempé,
caractérisé en ce que une énergie de refroidissement est cédée à de l'eau réchauffée (ER) par la bande d'acier puis prélevée par vaporisation de ladite eau réchauffée (ER) à une pression inférieure (P_{ER2}) à la pression atmosphérique (P₀) et enfin restituée par condensation à une température plus élevée (T_{VE2}) après compression thermomécanique par un dispositif de type venturi alimenté en vapeur à une pression supérieure (P_{VE1}) à la pression atmosphérique (P₀) et comportant les étapes suivantes :
- l'eau réchauffée (ER) par la bande est captée dans un organe d'échange (5142) à une première pression (P_{ER1}) voisine de la pression atmosphérique (P₀) et une première température (T_{ER1}) sensiblement inférieure à la température de vaporisation de l'eau à la pression (P_{ER1}),
- l'eau réchauffée (ER) depuis l'organe d'échange (5142) est introduite sous forme de jet dans une enceinte étanche (521) équipée d'au moins un éjecteur (522) en tant que dispositif de type venturi, le dit éjecteur étant annexement alimenté en vapeur d'eau (5221) à une pression entrante (P_{VE1}) supérieure à la pression atmosphérique (P₀),
- l'éjecteur assure dans l'enceinte étariche (521) un vide partiel correspondant à une deuxième pression (P_{ER2}) inférieure à une pression de vaporisation de l'eau à la première température (T_{ER1}),
- une eau refroidie est récupérée à une sortie (5213) de l'enceinte étanche (521) à une deuxième température (T_{ER2}) correspondant à une température de vaporisation de l'eau à la deuxième pression (P_{ER2}) pour être restituée à l'organe d'échange (5142).

Idéalement (mais non obligatoirement), le procédé prévoit qu'un circuit de refroidissement complémentaire peut être utilisé en sortie d'éjecteur, pour lequel :
- une vapeur sortant de l'éjecteur (522) et ayant une énergie thermique liée à une énergie cinétique décroissante et augmentée de la fraction de chaleur issue d'eau de refroidissement obtenue par vaporisation, est obtenue à une pression sortante (P_{VE2}) de l'éjecteur supérieure à la pression atmosphérique (P₀),
- ladite vapeur sort de l'éjecteur à une température sortante (T_{VE2}) correspondant à une pression de vaporisation de l'eau à la pression sortante (P_{VE2}) et alimente un organe de condensation (523) dont elle ressort à une température post-condensation (T_{VE3}) inférieure à la température sortante (T_{VE2}) de l'éjecteur et sous une pression de vaporisation de l'eau à une pression (P_{VE3}) avoisinant la pression atmosphérique (P₀),
- l'organe de condensation (523) assure, à travers une paroi (= libre de contact direct), le réchauffage d'un circuit d'eau externe (5231, 5232) à une pression d'entrée externe (P_{E1}) depuis une température d'entrée externe (T_{E1}) inférieure à une température sortante (T_{E2}) de vaporisation à la pression d'entrée externe (P_{E1}) jusqu'à ladite température de sortie externe (T_{E2}) correspondant à une température de vaporisation de l'eau à une pression de sortie externe (P_{E2}), étant quasiment égale à la pression d'entrée externe (P_{E1}) à des pertes de charge près.

Alternativement, un circuit de refroidissement complémentaire est utilisé en sortie d'éjecteur, pour lequel :
- une vapeur sortant de l'éjecteur (522) et ayant une énergie thermique liée à une énergie cinétique décroissante et augmentée de la fraction de chaleur issue d'eau de refroidissement obtenue par vaporisation, est obtenue à une pression sortante (P_{VE2}) supérieure à la pression atmosphérique (P₀),
- ladite vapeur sort de l'éjecteur à une température sortante (T_{VE2}) correspondant à une pression de vaporisation de l'eau à la pression sortante (P_{VE2}) et est mise en contact direct dans un échangeur (thermique) à contact direct par eau, la dite eau étant à une pression d'entrée externe (P_{E1}) depuis une température d'entrée externe (T_{E1}) inférieure à une température sortante (T_{E2}) jusqu' à ladite température sortante (T_{E2}) du mélange des deux fluides vapeur-eau apte à atteindre la température de vaporisation de l'eau à la pression d'entrée externe (P_{E1}).

Avantageusement, le procédé selon l'invention permet que l'eau en sortie de l'organe de condensation (523) à la température post-condensation (T_{VE3}) soit réintroduite en tant qu'appoint dans l'enceinte étanche (521) par une gaine (5214) et, si nécessaire, un surplus de ladite eau est redirigé vers une canalisation externe (5233) de réutilisation (si l'organe de condensation est un échangeur à contact direct) ou de dissipation de vapeur (si l'organe de condensation est un échangeur à paroi). Un refroidissement est ainsi efficacement réalisé en boucle à circulation/transfert dynamique de chaleur et présente aussi une possibilité de fournir un excès de chaleur ou d'énergie restante vers d'autres applications en nécessitant.

Enfin, en sortie de l'unité de refroidissement, l'eau refroidie récupérée à la sortie (5213) de l'enceinte étanche (521) est une eau dite glacée à la deuxième température (T_{ER2}) comprise entre 5 et 10°C. Celle-ci est simplement reconduite vers l'entrée (51421) de l'organe d'échange (5142), par exemple via une gaine (5215), en vue de refroidir efficacement le flux de circulation de gaz dans le cadre d'un refroidissement par soufflage de bande.

En résumé, l'invention selon figure 3a (et les figures suivantes) au vu du procédé et du dispositif pour sa mise en oeuvre permet ainsi très avantageusement une récupération dynamique d'énergie emmagasinée par l'eau utilisée pour le refroidissement forcé d'une bande d'acier circulant en défilement continu, cette même eau étant en effet réutilisée à des fins de refroidissement de l'organe d'échange (51, 5142).

En d'autres termes et plus précisément, le procédé selon l'invention et le dispositif pour sa mise en oeuvre présentent plusieurs avantages par rapport aux procédés existants :
- Ils assurent une récupération efficace de l'énergie cédée par les bandes d'acier laminé lors de leur refroidissement dans les sections de refroidissement des fours de recuit continu ou de galvanisation et sa réutilisation immédiate avec un maximum d'efficacité. Il est ici à noter que le domaine d'énergie visé se situe au-delà du Mégawatt. Des récupérations d'énergie sont donc majeures et permettent entre autre une redistribution en boucle de refroidissement ou bien de délivrer au moins une part de cette énergie récupérée à d'autres points de consommation, telles que dans l'usine même. La protection de l'environnement est donc considérablement accrue.
- Ils permettent d'abaisser la température de l'eau de refroidissement jusqu'à des valeurs inférieures à 10°C.
- Ils permettent d'augmenter la vitesse de refroidissement des procédés utilisés sous atmosphère neutre ou réductrice et qui ne nécessitent pas de décapage subséquent.

Ils peuvent également être mis en oeuvre, dans le domaine de l'industrie métallurgique, partout où il s'agit de récupérer de l'eau de refroidissement, par exemple celle utilisée dans les rouleaux et parois refroidis de coulée continue de l'acier ou dans les murs et voutes refroidies des fours électriques de fusion.

Concernant le dispositif, de multiples avantages de réalisation sont possibles et donc approprié à un dispositif de refroidissement pour tout type d'une installation actuelle de recuit ou de galvanisation et de facto pour de tout type de bande, en ce que :
- partie jusqu'à totalité d'eau sortant de l'organe de condensation (523) est ré-injectable, après refroidissement éventuel, dans un circuit d'eau déminéralisée utilisable par l'installation de recuit continu ou de galvanisation. L'eau en sortie de l'organe de condensation est ainsi avantageusement réintroduite, pour une part, en tant qu'appoint dans l'enceinte étanche (521) par la tubulure (5214) et, pour la part résiduelle et si besoin, dans une unité de production de vapeur de l'usine via la tubulure (5233) ;
- l'organe de condensation (523) de la vapeur actionnant l'éjecteur peut être un simple échangeur à paroi ;
- l'organe de condensation (523) de la vapeur actionnant l'éjecteur peut alternativement être un simple échangeur à contact direct ;
- l'organe d'échange (51) entre la bande d'acier et l'eau de refroidissement peut être un simple échangeur gaz / eau ;
- entre l'enceinte étanche (521) et l'organe d'échange (51, 5142), un circuit de circulation d'eau comprenant une tubulure de captage (5212) et d'une tubulure de retour (5215) constituant idéalement une colonne d'eau de hauteur égale ou supérieure à onze mètres peut être disposé.
- entre l'enceinte étanche (521) et l'organe d'échange (51, 5142), un circuit de circulation d'eau constitué d'un circuit fermé comportant au moins une pompe de circulation peut être disposé pour y faciliter les transferts d'eau (par exemple en cas de nécessité de relevage) ;

La **figure 3b** décrit une variante du dispositif selon la figure 3a dans laquelle une première unité de refroidissement (52a) est associée à un premier organe d'échange (5142a) placé en amont du ventilateur (511) et alimenté en eau refroidie vers 30°C et une seconde unité de refroidissement (52b) est associée à un second organe d'échange (5142b) situé entre le ventilateur (511) et le caisson de soufflage (513) et alimenté en eau glacée de température inférieure ou égale à 10°C. Le refroidissement y est ainsi encore plus efficacement accentuable tout en ayant les mêmes propriétés de récupération d'énergie et autres avantages liés au dispositif selon figure 3a.

En d'autres termes et plus généralement, l'organe d'échange (51) peut comporter au moins deux échangeurs de chaleur (5142a, 5142b) disposés en série sur une voie de d'échange de chaleur entre la bande d'acier et l'eau de refroidissement, chacun des échangeurs étant reliés à une de deux unités de refroidissement (51a, 51b), les deux sorties d'éjecteurs (522a, 522b) de ces dernières unités de refroidissement étant couplées en parallèles.
Dans le cas d'une simple unité de soufflage, le dispositif prévoit par exemple que :
- l'organe d'échange (51) comprend au moins un ventilateur (511) alimentant par l'intermédiaire d'une gaine d'air (512) un caisson de soufflage (513) dans lequel transite la bande d'acier et alimenté par une gaine d'air (5141) captant l'ait chaud dans le caisson (513),
- chacune des gaines d'air. (512, 513) est couplée à un des deux échangeurs de chaleur (5142a, 5142b).

La **figure 4** décrit, à titre d'exemple et en rapport avec la figure 3a et 3b, le schéma général de circulation de fluides concernés par un dispositif de régulation de refroidissement selon l'invention dans une installation de recuit continu de bande (B). Le four de recuit (5) est équipé d'une unité de refroidissement d'eau (52) associée à une unité de refroidissement rapide de la bande selon un des procédés précédemment décrits et mentionnés en figure 2c. Le dispositif selon l'invention comprend également une unité de production de vapeur (53) obtenue par chauffage à l'aide de fumées captées en entrée de bande dans le four dans la zone de préchauffage par une gaine (531) de captage des fumées vers une chaudière (53). La vapeur ainsi produite dans la chaudière alimente l'éjecteur (522) de l'unité de refroidissement (52) par l'intermédiaire de la gaine (532). Comme décrit en figure 3a et 3b, l'eau réchauffée par la chaleur de bande est captée à un orifice d'aspiration (51422), refroidie dans l'enceinte étanche (521) et retournée à un orifice de refoulement (51421). La vapeur sortant de l'éjecteur (522) est, pour sa part, conduite au condenseur (523) d'où elle ressort en (5223) sous forme d'eau chaude qui retourne pour une part dans l'enceinte (521) en tant qu'appoint, vers la tubulure (533) de retour des condensats à la chaudière (53) et vers une sortie (5333=5233 selon figure 3a) apte à alimenter certains dispositifs de la ligne de traitement en eau déminéralisée, par exemple un laminoir de bande de type « skin-pass » ou des bacs de dégraissage / rinçage de bande. Le condenseur (523) reçoit de l'eau en (5231) et rejette de l'eau réchauffée en (5232). Sur cette figure, les nécessaires accessoires de pompage et de vannage n'ont pas été représentés pour des raisons de clarté.

En résumé, l'éjecteur comporte une entrée auxiliaire (5221) à son autre entrée en sortie (5211) de l'enceinte étanche (521) par laquelle l'éjecteur est efficacement alimenté par au moins partie jusqu'à totalité de la vapeur requise au moyen d'une chaudière de production (53) de vapeur chauffée avec des gaz brûlés (531) dans une partie de chauffage à flamme directe du four ou par des fumées de section à tubes radiants.
Dans cet exemple de réalisation, une récupération de gaz brûlés ou de fumées, usuellement inutilisés, permet ici une réutilisation à des fins de refroidissement en boucle, d'où un gain énergétique considérable et des économies d'énergie conséquentes.

La **figure 5** décrit le schéma de principe du dispositif selon l'invention adapté à un procédé de refroidissement progressif (comme à la figure 2a), par exemple par jet de gaz mettant en oeuvre quatre cellules de soufflage (51a, 51b, 51c, 51d) ayant chacun un de quatre échangeurs (ou organes d'échange) attitrés (5142a, 5142b, 5142c, 5142d) et étant successivement placées dans le sens inverse du défilement de la bande (B) et deux unités de refroidissement (52a, 52b) avec pour chacune une enceinte étanche. Les cellules (51) sont montées en parallèle deux à deux, soit les deux premières cellules (51a, 51b) associées à la première unité de refroidissement (52a) et les deux deuxièmes cellules (51c, 51d) associées à la deuxième unité de refroidissement (52b). L'eau refroidie par la deuxième unité de refroidissement (52b) est rejetée en sa sortie (5213b) à une première température de sortie (T_{ER2b}) d'enceinte étanche pour partie dans la batterie des deux premiers (selon le sens de la bande) échangeurs (5142c, 5142d) par la tubulure (51421d) et pour partie dans la première unité de refroidissement (52a) par une tubulure d'appoint (5214a). L'eau refroidie par la première unité de refroidissement (52a) est ensuite rejetée en sa sortie (5213a) à une deuxième température de sortie (T_{ER2a}) inférieure à la première température de sortie (T_{ER2b}) dans la batterie des deux derniers (selon le sens de la bande) échangeurs (5142a, 5142b) par une tubulure (51421b). Sur cette figure, les nécessaires accessoires de pompage et de vannage n'ont pas été représentés pour des raisons de clarté.

En résumé, il est donc possible de réaliser un dispositif à haute dynamique de refroidissement tel qu'au moins une unité de refroidissement (52a, 52b) est couplée à plusieurs organes d'échange (51a, 51b, 51c, 51d) de chaleur répartis dans le sens de défilement de la bande (B).
Chaque organe d'échange ou groupe d'organes d'échange (5142a, 5142b) montés en parallèle peu ainsi être avantageusement équipé d'au moins deux unités de refroidissement montées en série.

La **figure 6** décrit le schéma de principe du dispositif selon l'invention adapté à un refroidissement de bande par immersion dans un bac de trempe. La bande (B) plonge dans un bac d'eau de refroidissement (54) en s'enroulant sur deux rouleaux de guidage (541, 542). L'unité de refroidissement (52) selon l'invention est reliée au bac (54) par deux tubulures (5214, 5215) de hauteur (H) au dessus du niveau de l'eau contenue dans le bac, ainsi constituant une colonne d'eau d'au moins une fois la pression atmosphérique et autorisant la circulation de l'eau sans pompes du type « barométrique ».

Selon ce mode de réalisation, l'organe d'échange (51) entre la bande d'acier (B) et l'eau de refroidissement est donc par exemple un simple bac de refroidissement par trempe directe contenant de l'eau maintenue à une température de 30 à 50°C qui assure le refroidissement instantané de la bande par immersion. Cette situation existe dans le bac de trempe en fin de maintien à température de recuit et avant sur-vieillissement dans les fours de recuit continu ainsi que dans les bacs de refroidissement final en sortie de four des lignes de recuit continu ou de refroidissement final en sortie de pot de zinc dans les lignes de galvanisation.

Dans une variante de ce mode de réalisation, l'eau du bac de trempe finale d'une installation de recuit continu ou de galvanisation est maintenue à une température comprise entre 5 et 10°C et assure un refroidissement de la bande dit « en eau glacée »

Dans tous les cas de ce mode de réalisation, la mise sous vide partiel permet, entre autre, le dégazage de l'eau des bacs et l'élimination de l'oxygène dissous, ce qui réduit considérablement l'oxydation de la bande chaude.

Entre l'enceinte étanche (521) et l'organe d'échange (51) est ainsi disposé un circuit de circulation d'eau constitué d'un circuit fermé comportant, si nécessaire par exemple pour un relevage, au moins une pompe de circulation.

Les figures 7a, 7b illustrent des moyens de mise en série de dispositifs selon l'invention ou de certains de leurs éléments, afin de permettre une régulation plus efficace/dynamique du refroidissement.

La **figure 7a** décrit le raccordement de mise en série de deux éjecteurs aptes à équiper une enceinte étanche de refroidissement telle que celle décrite à partir de figure 3a, en ce que chaque unité de refroidissement (52) est équipée d'au moins deux éjecteurs (522a, 522b) montés en série.

Une sortie vapeur du premier éjecteur (522a) est directement disposée à une des entrées du second éjecteur (522b) pouvant être relié à un organe de condensation. Les deux éjecteurs sont par exemple alimentés communément en vapeur par une chaudière (5221). Les deux entrées finales et communes (5221) des éjecteurs sont reliées à la sortie de mise en vide partiel d'une enceinte étanche.

La **figure 7b** décrit (sur la base de l'exemple précédent selon figure 5) la mise en série de trois unités de refroidissement (52a, 52b, 52c) aptes à assurer une forte diminution de la température de l'eau de refroidissement en trois étapes successives pour un seul organe d'échange (51, 5142), côté bande à refroidir. Des tubulures (514a, 5214b) relient successivement une sortie « eau » enceinte à une entrée d'appoint « eau » voisine. Des vides partiels sont ainsi formés dans les enceintes, pour lesquelles chacune des sorties de leurs éjecteurs peuvent venir se relier sur une organe de condensation commun (523).

En résumé, plusieurs unités de refroidissement (52a, 52b, 52c) peuvent être couplées à un organe d'échange (51) en vue d'étager avantageusement une diminution de la température de l'eau de refroidissement.
Au moins une de ces unités de refroidissement (52a, 52b, 52c) peut également être équipée d'au moins deux éjecteurs montés en série.

## Revendications

1. Procédé de régulation de refroidissement nécessaire pour un refroidissement forcé d'une bande d'acier (B) circulant en défilement continu dans une installation adaptée au recuit continu ou à une galvanisation continue au trempé,
**caractérisé en ce que** une énergie de refroidissement est cédée à de l'eau réchauffée (ER) par la bande d'acier puis prélevée par vaporisation de ladite eau réchauffée (ER) à une pression inférieure (P_{ER2}) à la pression atmosphérique (P₀) et enfin restituée par condensation à une température plus élevée (T_{VE2}) après compression thermomécanique par un dispositif de type venturi alimenté en vapeur à une pression supérieure (P_{VE1}) à la pression atmosphérique (P₀) et comportant les étapes suivantes :
• l'eau réchauffée (ER) par la bande est captée dans un organe d'échange (5142) à une première pression (P_{ER1}) voisine de la pression atmosphérique (P₀) et une première température (T_{ER1}) sensiblement inférieure à la température de vaporisation de l'eau à la pression (P_{ER1}),
• l'eau réchauffée (ER) depuis l'organe d'échange (5142) est introduite sous forme de jet dans une enceinte étanche (521) équipée d'au moins un éjecteur (522) en tant que dispositif de type venturi, le dit éjecteur étant annexement alimenté en vapeur d'eau (5221) à une pression entrante (P_{VE1}) supérieure à la pression atmosphérique (P₀),
• l'éjecteur assure dans l'enceinte étanche (521) un vide partiel correspondant à une deuxième pression (P_{ER2}) inférieure à une pression de vaporisation de l'eau à la première température (T_{ER1}),
• une eau refroidie est récupérée à une sortie (5213) de l'enceinte étanche (521) à une deuxième température (T_{ER2}) correspondant à une température de vaporisation de l'eau à la deuxième pression (P_{ER2}) pour être restituée à l'organe d'échange (5142).

2. Procédé selon revendication 1, pour lequel un circuit de refroidissement complémentaire est utilisé en sortie d'éjecteur, pour lequel :
• une vapeur sortant de l'éjecteur (522) et ayant une énergie thermique liée à une énergie cinétique décroissante et augmentée de la fraction de chaleur issue d'eau de refroidissement obtenue par vaporisation, est obtenue à une pression sortante (P_{VE2}) de l'éjecteur supérieure à la pression atmosphérique (P₀),
• ladite vapeur sort de l'éjecteur à une température sortante (T_{VE2}) correspondant à une pression de vaporisation de l'eau à la pression sortante (P_{VE2}) et alimente un organe de condensation (523) dont elle ressort à une température post-condensation (T_{VE3}) inférieure à la température sortante (T_{VE2}) de l'éjecteur et sous une pression de vaporisation de l'eau à une pression avoisinant la pression atmosphérique (P_{VE3} = P₀),
• l'organe de condensation (523) assure, à travers une paroi, le réchauffage d'un circuit d'eau externe (5231, 5232) à une pression d'entrée externe (P_{E1}) depuis une température d'entrée externe (T_{E1}) inférieure à une température sortante (T_{E2}) de vaporisation à la pression d'entrée externe (P_{E1}) jusqu'à ladite température de sortie externe (T_{E2}) correspondant à une température de vaporisation de l'eau à une pression de sortie externe (P_{E2}).

3. Procédé selon revendication 1, **caractérisé en ce que** un circuit de refroidissement complémentaire est utilisé en sortie d'éjecteur, pour lequel :
• une vapeur sortant de l'éjecteur (522) et ayant une énergie thermique liée à une énergie cinétique décroissante et augmentée de la fraction de chaleur issue d'eau de refroidissement obtenue par vaporisation, est obtenue à une pression sortante (P_{VE2}) supérieure à la pression atmosphérique (P₀),
• ladite vapeur sort de l'éjecteur à une température sortante (T_{VE2}) correspondant à une pression de vaporisation de l'eau à la pression sortante (P_{VE2}) et est mise en contact direct dans un échangeur (thermique) à contact direct par eau, la dite eau étant à une pression d'entrée externe (P_{E1}) depuis une température d'entrée externe (T_{E1}) inférieure à une température sortante (T_{E2}) jusqu'à ladite température sortante (T_{E2}) du mélange des deux fluides vapeur-eau apte à atteindre la température de vaporisation de l'eau à la pression d'entrée externe (P_{E1}).

4. Procédé selon une des revendications précédentes, **caractérisé en ce qu'**en l'eau en sortie de l'organe de condensation (523) à la température post-condensation (T_{VE3}) est réintroduite en tant qu'appoint dans l'enceinte étanche (521) par une gaine (5214) et, si nécessaire, un surplus de ladite eau est redirigé vers une canalisation externe (5233) de réutilisation ou de dissipation de vapeur.

5. Procédé selon une des revendications précédentes **caractérisé en ce qu'**en sortie de l'unité de refroidissement, l'eau refroidie récupérée à la sortie (5213) de l'enceinte étanche (521) est une eau dite glacée à la deuxième température (T_{ER2}) comprise entre 5 et 10°C.

6. Dispositif de régulation de refroidissement nécessaire pour un refroidissement forcé d'une bande d'acier (B) circulant en défilement continu dans une installation adaptée au recuit continu ou à une galvanisation continue au trempé, **caractérisé en ce qu'**il comporte :
• au moins un organe d'échange (51, 5142) assurant un transfert de chaleur de la bande d'acier à une eau de refroidissement et comprenant une sortie (51422) de l'eau de refroidissement ainsi réchauffée,
• au moins une unité de refroidissement (52) constituée d'une enceinte étanche (521) reliée à la sortie (51422) de l'organe d'échange (5142) et équipée d'au moins une sortie (5211) sur un dispositif à effet Venturi tel qu'un éjecteur (522) à vapeur et dans laquelle l'eau de refroidissement est elle-même soumise à un refroidissement par vaporisation sous vide,
• une sortie auxiliaire (5213) de l'enceinte étanche (521) reliée à une entrée (51421) de l'organe d'échange (51, 5142).

7. Dispositif selon revendication 6, comprenant au moins un organe de condensation (523) de vapeur étant disposé en sortie de l'éjecteur (522) de l'enceinte étanche et adapté à réalimenter l'enceinte étanche (521) par appoint d'un niveau d'eau requis dans et, si nécessaire, adapté à rediriger un surplus de ladite eau vaporisée vers une canalisation externe (5233) de réutilisation ou de dissipation de vapeur.

8. Dispositif selon une des revendications précédentes 6-7, **caractérisé en ce que** l'éjecteur comporte une entrée auxiliaire (5221) à son autre entrée en sortie (5211) de l'enceinte étanche (521) par laquelle l'éjecteur est alimenté par au moins partie jusqu'à totalité de la vapeur requise au moyen d'une chaudière de production (53) de vapeur chauffée avec des gaz brûlés (531) dans une partie de chauffage à flamme directe du four ou par des fumées de section à tubes radiants.

9. Dispositif selon une des revendications précédentes 6-8, **caractérisé en ce que** plusieurs unités de refroidissement (52a, 52b, 52c) sont couplées à un organe d'échange (51) en vue d'étager une diminution de la température de l'eau de refroidissement.

10. Dispositif selon une des revendications précédentes 6-11, **caractérisé en ce que** au moins une unité de refroidissement (52a, 52b) est couplée à plusieurs organes d'échange (51a, 51b, 51c, 51d) de chaleur répartis dans le sens de défilement de la bande (B).

11. Dispositif selon une des revendications précédentes 7-10, caractérisé en ce partie jusqu'à totalité d'eau sortant de l'organe de condensation (523) est ré-injectable, après refroidissement éventuel, dans un circuit d'eau déminéralisée utilisable par l'installation de recuit continu ou de galvanisation.

12. Dispositif selon une des revendications précédentes 7-11, **caractérisé en ce que** l'organe de condensation (523) de la vapeur actionnant l'éjecteur est un échangeur à paroi.

13. Dispositif selon une des revendications précédentes 7-11, **caractérisé en ce que** l'organe de condensation (523) de la vapeur actionnant l'éjecteur est un échangeur à contact direct.

14. Dispositif selon une des revendications précédentes 6-13, **caractérisé en ce que** chaque organe d'échange ou groupe d'organes d'échange (5142a, 5142b) montés en parallèle est équipé d'au moins deux unités de refroidissement montées en série.

15. Dispositif selon une des revendications précédentes 6-14, **caractérisé en ce que** chaque unité de refroidissement (52) est équipée d'au moins deux éjecteurs (522a, 522b) montés en série.

16. Dispositif selon une des revendications précédentes 6-15, **caractérisé en ce que** l'organe d'échange (51) entre la bande d'acier et l'eau de refroidissement est un échangeur gaz / eau.

17. Dispositif selon une des revendications précédentes 6-16, **caractérisé en ce que** l'organe d'échange (51) comporte au moins deux échangeurs de chaleur (5142a, 5142b) disposés en série sur une voie de d'échange de chaleur entre la bande d'acier et l'eau de refroidissement, chacun des échangeurs étant reliés à une de deux unités de refroidissement (51a, 51b), les deux sorties d'éjecteurs (522a, 522b) de ces dernières unités de refroidissement étant couplées en parallèles.

18. Dispositif selon revendication 17, pour lequel :
- l'organe d'échange (51) comprend au moins un ventilateur (511) alimentant par l'intermédiaire d'une gaine d'air (512) un caisson de soufflage (513) dans lequel transite la bande d'acier et alimenté par une gaine d'air (5141) captant l'ait chaud dans le caisson (513),
- chacune des gaines d'air (512, 513) est couplée à un des deux échangeurs de chaleur (5142a, 5142b).

19. Dispositif selon une des revendications précédentes 6-18, **caractérisé en ce que** entre l'enceinte étanche (521) et l'organe d'échange (51, 5142) est disposé un circuit de circulation d'eau comprenant une tubulure de captage (5212) et d'une tubulure de retour (5215) constituant idéalement une colonne d'eau de hauteur égale ou supérieure à 11 mètres.

20. Dispositif selon une des revendications précédentes 6-15 et 19, **caractérisé en ce que** l'organe d'échange (51) entre la bande d'acier et l'eau de refroidissement est un bac de refroidissement par trempe directe (54).

21. Dispositif selon une des revendications précédentes, **caractérisé en ce que** entre l'enceinte étanche (521) et l'organe d'échange (51, 5142) est disposé un circuit de circulation d'eau constitué d'un circuit fermé comportant au moins une pompe de circulation.

## Patentansprüche

1. Verfahren zur Regelung der Kühlung, die für eine Zwangskühlung eines Stahlbandes (B) erforderlich ist, das sich im kontinuierlichen Durchlauf durch eine Anlage bewegt, die für das kontinuierliche Glühen oder für eine kontinuierliche Feuerverzinkung ausgelegt ist,
**dadurch gekennzeichnet, dass** eine Kühlenergie an durch das Stahlband erwärmtes Wasser (ER) abgegeben wird, danach durch Verdampfung dieses erwärmten Wassers (ER) bei einem Druck (P_{ER2}), der niedriger als der atmosphärische Druck (P₀) ist, entnommen wird und schließlich durch Kondensation bei einer höheren Temperatur (T_{VE2}) nach thermomechanischer Verdichtung durch eine Venturi-Vorrichtung, die mit Dampf mit einem Druck (P_{VE1}) gespeist wird, der höher als der atmosphärische Druck (P₀) ist, zurückgegeben wird,
und die folgenden Schritte aufweisend:
• das durch das Band erwärmte Wasser (ER) wird in einem Austauschorgan (5142) bei einem ersten Druck (P_{ER1}), der dem atmosphärischen Druck (P₀) nahekommt, und einer ersten Temperatur (T_{ER1}), die deutlich niedriger als die Verdampfungstemperatur des Wassers bei dem Druck (P_{ER1}) ist, aufgenommen,
• das erwärmte Wasser (ER) wird von dem Austauschorgan (5142) aus in Form eines Strahls in eine dichte Kammer (521) eingeleitet, die mit wenigstens einem Ejektor (522) als Venturi-Vorrichtung ausgestattet ist, wobei dieser Ejektor außerdem mit Wasserdampf (5221) mit einem Eintrittsdruck (P_{VE1}) gespeist wird, der höher als der atmosphärische Druck (P₀) ist,
• der Ejektor gewährleistet in der dichten Kammer (521) ein Teilvakuum, das einem zweiten Druck (P_{ER2}) entspricht, welcher niedriger als ein Verdampfungsdruck des Wassers bei der ersten Temperatur (T_{ER1}) ist,
• ein abgekühltes Wasser wird an einem Ausgang (5213) der dichten Kammer (521) bei einer zweiten Temperatur (T_{ER2}) zurückgewonnen, die einer Verdampfungstemperatur des Wassers bei dem zweiten Druck (P_{ER2}) entspricht, um an das Austauschorgan (5142) zurückgegeben zu werden.

2. Verfahren nach Anspruch 1, wobei ein zusätzlicher Kühlkreis am Ejektorausgang verwendet wird, wobei:
• ein Dampf, der aus dem Ejektor (522) austritt und eine thermische Energie aufweist, die mit einer abnehmenden kinetischen Energie zusammenhängt und um den von Kühlwasser stammenden Wärmeanteil erhöht ist, der durch Verdampfung erhalten wurde, mit einem Austrittsdruck (P_{VE2}) des Ejektors erhalten wird, der höher als der atmosphärische Druck (P₀) ist,
• dieser Dampf aus dem Ejektor mit einer Austrittstemperatur (T_{VE2}) austritt, die einem Verdampfungsdruck des Wassers bei dem Austrittsdruck (P_{VE2}) entspricht, und ein Kondensationsorgan (523) speist, aus dem er mit einer Nachkondensations-Temperatur (T_{VE3}) wieder austritt, die niedriger als die Austrittstemperatur (T_{VE2}) des Ejektors ist, und unter einem Verdampfungsdruck des Wassers bei einem Druck, der dem atmosphärischen Druck nahekommt (P_{VE3} = P₀),
• das Kondensationsorgan (523), durch eine Wand hindurch, die Erwärmung eines äußeren Wasserkreislaufs (5231, 5232) bei einem äußeren Eintrittsdruck (P_{E1}) von einer äußeren Eintrittstemperatur (T_{E1}), die niedriger als eine Verdampfungs-Austrittstemperatur (T_{E2}) bei dem äußeren Eintrittsdruck (P_{E1}) ist, bis auf die äußere Austrittstemperatur (T_{E2}), die einer Verdampfungstemperatur des Wassers bei einem äußeren Austrittsdruck (P_{E2}) entspricht, gewährleistet.

3. Verfahren nach Anspruch 1, **dadurch gekennzeichnet, dass** ein zusätzlicher Kühlkreislauf am Ejektorausgang verwendet wird, wobei:
• ein Dampf, der aus dem Ejektor (522) austritt und eine thermische Energie aufweist, die mit einer abnehmenden kinetischen Energie zusammenhängt und um den von Kühlwasser stammenden Wärmeanteil erhöht ist, der durch Verdampfung erhalten wurde, mit einem Austrittsdruck (P_{VE2}) erhalten wird, der höher als der atmosphärische Druck (P₀) ist,
• dieser Dampf aus dem Ejektor mit einer Austrittstemperatur (T_{VE2}) austritt, die einem Verdampfungsdruck des Wassers bei dem Austrittsdruck (P_{VE2}) entspricht, und in einem Wärmetauscher mit Direktkontakt durch Wasser in direkten Kontakt gebracht wird, wobei dieses Wasser einen äußeren Eintrittsdruck (P_{E1}) aufweist, von einer äußeren Eintrittstemperatur (T_{E1}), die niedriger als eine Austrittstemperatur (T_{E2}) ist, bis zu dieser Austrittstemperatur (T_{E2}) des Gemisches der zwei Fluide Wasser-Dampf, die in der Lage ist, die Verdampfungstemperatur des Wassers bei einem äußeren Eintrittsdruck (P_{E1}) zu erreichen.

4. Verfahren nach einem der vorhergehenden Ansprüche, **dadurch gekennzeichnet, dass** das Wasser, das aus dem Kondensationsorgan (523) mit der Nachkondensations-Temperatur (T_{VE3}) austritt, als Zusatz über einen Kanal (5214) wieder in die dichte Kammer (521) eingeleitet wird, und falls erforderlich, ein Überschuss dieses Wassers zu einer äußeren Rohrleitung (5233) zur Wiederverwendung oder zur Ableitung von Dampf umgeleitet wird.

5. Verfahren nach einem der vorhergehenden Ansprüche, **dadurch gekennzeichnet, dass** am Ausgang der Kühleinheit das abgekühlte Wasser, das am Ausgang (5213) der dichten Kammer (521) wiedergewonnen wird, ein sogenanntes Eiswasser ist, bei dem die zweite Temperatur (T_{ER2}) zwischen 5 und 10 °C liegt.

6. Vorrichtung zur Regelung der Kühlung, die für eine Zwangskühlung eines Stahlbandes (B) erforderlich ist, das sich im kontinuierlichen Durchlauf durch eine Anlage bewegt, die für das kontinuierliche Glühen oder für eine kontinuierliche Feuerverzinkung ausgelegt ist, **dadurch gekennzeichnet, dass** sie aufweist:
• wenigstens ein Austauschorgan (51, 5142), das einen Wärmeübergang von dem Stahlband auf ein Kühlwasser sicherstellt und einen Auslass (51422) für das so erwärmte Kühlwasser umfasst,
• wenigstens eine Kühleinheit (52), die aus einer dichten Kammer (521) besteht, die mit dem Auslass (51422) des Austauschorgans (5142) verbunden ist und mit wenigstens einem Ausgang (5211) an einer Venturi-Effekt-Vorrichtung wie etwa einem Dampf-Ejektor (522) ausgestattet ist, und in welcher das Kühlwasser selbst einer Abkühlung durch Verdampfung unter Vakuum unterzogen wird,
• einen Hilfsausgang (5213) der dichten Kammer (521), der mit einem Eingang (51421) des Austauschorgans (51, 5142) verbunden ist.

7. Vorrichtung nach Anspruch 6, welche wenigstens ein Dampfkondensationsorgan (523) umfasst, das am Ausgang des Ejektors (522) der dichten Kammer angeordnet ist und dafür eingerichtet ist, die dichte Kammer (521) durch Zusatz einer darin benötigten Wassermenge wieder zu speisen und, falls erforderlich, dafür eingerichtet ist, einen Überschuss dieses verdampften Wassers zu einer äußeren Rohrleitung (5233) zur Wiederverwendung oder zur Ableitung von Dampf umzuleiten.

8. Vorrichtung nach einem der vorhergehenden Ansprüche 6-7, **dadurch gekennzeichnet, dass** der Ejektor einen Hilfseingang (5221) zu seinem anderen Eingang am Ausgang (5211) der dichten Kammer (521) aufweist, über welchen der Ejektor mit wenigstens einem Teil oder auch mit der Gesamtmenge des benötigten Dampfes mittels eines Dampferzeugers (53) gespeist wird, der mit Abgasen (531) in einer Heizzone des Ofens mit direkter Flamme oder durch Rauchgase des Strahlrohrabschnitts geheizt wird.

9. Vorrichtung nach einem der vorhergehenden Ansprüche 6-8, **dadurch gekennzeichnet, dass** mehrere Kühleinheiten (52a, 52b, 52c) mit einem Austauschorgan (51) gekoppelt sind, um Hinblick auf eine stufenweise Durchführung der Verringerung der Temperatur des Kühlwassers.

10. Vorrichtung nach einem der vorhergehenden Ansprüche 6-11, **dadurch gekennzeichnet, dass** wenigstens eine Kühleinheit (52a, 52b) mit mehreren Wärmetauschorganen (51a, 51b, 51c, 51d) gekoppelt ist, die in der Durchlaufrichtung des Bandes (B) verteilt sind.

11. Vorrichtung nach einem der vorhergehenden Ansprüche 7-10, **dadurch gekennzeichnet, dass** ein Teil oder auch die Gesamtmenge des Wassers, das aus dem Kondensationsorgan (523) austritt, nach eventueller Abkühlung wieder in einen Kreislauf von vollentsalztem Wasser injiziert werden kann, der von der Anlage zum kontinuierlichen Glühen oder zur kontinuierlichen Feuerverzinkung verwendet werden kann.

12. Vorrichtung nach einem der vorhergehenden Ansprüche 7-11, **dadurch gekennzeichnet, dass** das Organ zur Kondensation (523) des Dampfes, mit dem der Ejektor betrieben wird, ein Wandwärmetauscher ist.

13. Vorrichtung nach einem der vorhergehenden Ansprüche 7-11, **dadurch gekennzeichnet, dass** das Organ zur Kondensation (523) des Dampfes, mit dem der Ejektor betrieben wird, ein Direktkontakt-Wärmetauscher ist.

14. Vorrichtung nach einem der vorhergehenden Ansprüche 6-13, **dadurch gekennzeichnet, dass** jedes Austauschorgan oder jede Gruppe von parallelgeschalteten Austauschorganen (5142a, 5142b) mit wenigstens zwei Kühleinheiten ausgestattet ist, die in Reihe geschaltet sind.

15. Vorrichtung nach einem der vorhergehenden Ansprüche 6-14, **dadurch gekennzeichnet, dass** jede Kühleinheit (52) mit wenigstens zwei Ejektoren (522a, 522b) ausgestattet ist, die in Reihe geschaltet sind.

16. Vorrichtung nach einem der vorhergehenden Ansprüche 6-15, **dadurch gekennzeichnet, dass** das Austauschorgan (51) zwischen dem Stahlband und dem Kühlwasser ein Gas-Wasser-Wärmetauscher ist.

17. Vorrichtung nach einem der vorhergehenden Ansprüche 6-16, **dadurch gekennzeichnet, dass** das Austauschorgan (51) wenigstens zwei Wärmetauscher (5142a, 5142b) aufweist, die auf einem Wärmeaustauschweg zwischen dem Stahlband und dem Kühlwasser in Reihe angeordnet sind, wobei jeder der Wärmetauscher mit einer von zwei Kühleinheiten (51a, 51b) verbunden ist, wobei die zwei Ejektoren-Ausgänge (522a, 522b) dieser letzteren Kühleinheiten parallelgeschaltet sind.

18. Vorrichtung nach Anspruch 17, wobei:
- das Austauschorgan (51) wenigstens einen Lüfter (511) umfasst, der über einen Luftkanal (512) einen Gebläsekasten (513) speist, in welchem das Stahlband durchläuft, und von einem Luftkanal (5141) gespeist wird, der die heiße Luft in dem Kasten (513) aufnimmt,
- jeder der Luftkanäle (512, 513) mit einem der zwei Wärmetauscher (5142a, 5142b) gekoppelt ist.

19. Vorrichtung nach einem der vorhergehenden Ansprüche 6-18, **dadurch gekennzeichnet, dass** zwischen der dichten Kammer (521) und dem Austauschorgan (51, 5142) ein Wasserzirkulationskreis angeordnet ist, der einen Aufnahmestutzen (5212) und einen Rücklaufstutzen (5215) umfasst, die im Idealfall eine Wassersäule mit einer Höhe darstellen, die 11 Meter oder mehr beträgt.

20. Vorrichtung nach einem der vorhergehenden Ansprüche 6-15 und 19, **dadurch gekennzeichnet, dass** das Austauschorgan (51) zwischen dem Stahlband und dem Kühlwasser ein Behälter zur Kühlung durch direkte Abschreckung (54) ist.

21. Vorrichtung nach einem der vorhergehenden Ansprüche, **dadurch gekennzeichnet, dass** zwischen der dichten Kammer (521) und dem Austauschorgan (51, 5142) ein Wasserzirkulationskreis angeordnet ist, der aus einem geschlossenen Kreis besteht, der wenigstens eine Umwälzpumpe aufweist.

## Claims

1. Method for adjusting the cooling needed for the forced cooling of a steel strip (B) running continuously in a plant adapted for continuous annealing or continuous hot-dip galvanisation, **characterised in that** cooling energy is given up to the heated water (ER) by the steel strip and then removed by evaporation of said heated water (ER) at a pressure (P_{ER2}) below atmospheric pressure (P₀) and finally returned by condensation at a higher temperature (T_{VE2}) following thermomechanical compression by a Venturi type device supplied with vapour at a pressure (P_{VE1}) higher than atmospheric pressure (P₀) and comprising the following stages:
• the water heated (ER) by the strip is collected in an exchange unit (5142) at a first pressure (P_{ER1}) close to atmospheric pressure (P₀) and a first temperature (T_{ER1}) appreciably lower than the evaporation temperature of the water at pressure (P_{ER1}),
• the heated water (ER) from the exchange unit (5142) is introduced in the form of a jet into a sealed enclosure (521) fitted with at least one ejector (522) as a Venturi type device, said ejector also being supplied with water vapour (5221) at an incoming pressure (P_{VE1}) higher than atmospheric pressure (P₀),
• the ejector provides a partial vacuum in the sealed enclosure (521) corresponding to a second pressure (P_{ER2}) lower than an evaporation pressure of the water at the first temperature (T_{Ek1}),
• cooled water is recovered at an outlet (5213) from the sealed enclosure (521) at a second temperature (T_{ER2}) corresponding to an evaporation temperature of the water at the second pressure (P_{ER2}) to be returned to the exchange unit (5142).

2. Method according to claim 1, wherein an additional cooling circuit is used at the outlet from the ejector, wherein:
• a vapour emerging from the ejector (522) and with a thermal energy associated with a decreasing kinetic energy and increased by the fraction of heat originating from the cooling water obtained by evaporation is obtained at an output pressure (P_{VE2}) from the ejector higher than atmospheric pressure (P₀),
• said vapour emerges from the ejector at an output temperature (T_{VE2}) corresponding to an evaporation pressure for the water at the output pressure (P_{VE2}) and supplies a condensation unit (523) from which it emerges again at a post-condensation temperature (T_{VE3}) lower than the output temperature (T_{VE2}) from the ejector and under an evaporation pressure for the water at a pressure adjacent to atmospheric pressure (P_{VE3} = P₀),
• the condensation unit (523) provides, through a wall, for the heating of an external water circuit (5231, 5232) at an external input pressure (P_{E1}) from an external input temperature (T_{E1}) lower than an evaporation output temperature (T_{E2}) at the external input pressure (P_{E1}) to said external output temperature (T_{E2}) corresponding to an evaporation temperature for the water at an external output pressure (P_{E2}).

3. Method according to claim 1, **characterised in that** an additional cooling circuit is used at the outlet from the ejector, wherein:
• a vapour emerging from the ejector (522) and with a thermal energy associated with a decreasing kinetic energy and increased by the fraction of heat originating from the cooling water obtained by evaporation is obtained at an output pressure (P_{VE2}) higher than atmospheric pressure (P₀),
• said vapour emerges from the ejector at an output temperature (T_{VE2}) corresponding to an evaporation pressure for the water at the output pressure (P_{VE2}) and is brought into direct contact in a direct-contact (thermal) water exchanger, said water being at an external input pressure (P_{E1}) from an external input temperature (T_{E1}) lower than an output temperature (T_{E2}) to said output temperature (T_{E2}) of the mixture of the two vapour-water fluids capable of reaching the evaporation temperature of the water at the external input pressure (P_{E1}.

4. Method according to one of the preceding claims, **characterised in that** the water emerging from the condensation unit (523) at the post-condensation temperature (T_{VE3}) is reintroduced as a supplement into the sealed enclosure (521) through a duct (5214) and, if necessary, a surplus of said water is redirected towards an external pipe (5233) for vapour reuse or dissipation.

5. Method according to one of the preceding claims **characterised in that**, at the outlet from the cooling unit, the cooled water recovered at the outlet (5213) from the sealed enclosure (521) is water known as icy at the second temperature (T_{ER2}) between 5 and 10°C.

6. Cooling adjustment device needed for forced cooling of a steel strip (B) running continuously in a plant adapted for continuous annealing or continuous hot-dip galvanisation, **characterised in that** it comprises:
• at least one exchange unit (51, 5142) providing for a transfer of heat from the steel strip to a cooling water and comprising an outlet (51422) for the cooling water thus heated,
• at least one cooling unit (52) comprising a sealed enclosure (521) connected to the outlet (51422) from the exchange unit (5142) and fitted with at least one outlet (5211) on a Venturi effect device such as a vapour ejector (522) and in which the cooling water is itself subjected to cooling by evaporation in a vacuum,
• an auxiliary outlet (5213) from the sealed enclosure (521) connected to an inlet (51421) to the exchange unit (51, 5142).

7. Device according to claim 6, comprising at least one vapour condensation unit (523) placed at the outlet from the ejector (522) on the sealed enclosure and adapted for re-supplying the sealed enclosure (521) by the addition of a required level of water in and, if necessary, adapted for redirecting a surplus of said vaporised water towards an external pipe (5233) for vapour reuse or dissipation.

8. Device according to one of the preceding claims 6-7, **characterised in that** the ejector comprises an auxiliary inlet (5221) in addition to its other inlet on the outlet (5211) from the sealed enclosure (521) through which the ejector is supplied by at least part to all of the required vapour by means of a vapour production boiler (53) heated with flue gas (531) in a direct-flame heating part of the furnace or by radiant tube section fumes.

9. Device according to one of the preceding claims 6-8, **characterised in that** several cooling units (52a, 52b, 52c) are coupled with an exchange unit (51) with a view to staging a reduction in the temperature of the cooling water.

10. Device according to one of the preceding claims 6-11, **characterised in that** at least one cooling unit (52a, 52b) is coupled with several heat exchange units (51a, 51b, 51c, 51d) arranged in the direction in which the strip (B) is running.

11. Device according to one of the preceding claims 7-10, **characterised in that** part to all of the water emerging from the condensation unit (523) can be re-injected, following possible re-cooling, into a circuit of demineralised water which can be used by the continuous annealing or galvanisation plant.

12. Device according to one of the preceding claims 7-11, **characterised in that** the vapour condensation unit (523) actuating the ejector is a wall exchanger.

13. Device according to one of the preceding claims 7-11, **characterised in that** the vapour condensation unit (523) activating the ejector is a direct-contact exchanger.

14. Device according to one of the preceding claims 6-13, **characterised in that** each exchange unit or group of exchange units (5142a, 5142b) installed in parallel is fitted with at least two cooling units installed in series.

15. Device according to one of the preceding claims 6-14, **characterised in that** each cooling unit (52) is fitted with at least two ejectors (522a, 522b) installed in series.

16. Device according to one of the preceding claims 6-15, **characterised in that** the exchange unit (51) between the steel strip and the cooling water is a gas/water exchanger.

17. Device according to one of the preceding claims 6-16, **characterised in that** the exchange unit (51) comprises at least two heat exchangers (5142a, 5142b) arranged in series on a heat exchange path between the steel strip and the cooling water, each of the exchangers being connected to one of two cooling units (51a, 51b), the two ejector outlets (522a, 522b) from these cooling units being coupled in parallel.

18. Device according to claim 17, wherein:
- the exchange unit (51) comprises at least one fan (511) supplying, through an air duct (512), a blowing box (513) through which the steel strip passes and which is supplied by an air duct (5141) collecting the hot air in the box (513),
- each of the air ducts (512, 513) is coupled to one of the two heat exchangers (5142a, 5142b).

19. Device according to one of the preceding claims 6-18, **characterised in that**, between the sealed enclosure (521) and the exchange unit (51, 5142), there is a water circulation circuit comprising a collection pipe (5212) and a return pipe (5215) ideally constituting a water column at least 11 metres high.

20. Device according to one of the preceding claims 6-15 and 19, **characterised in that** the exchange unit (51) between the steel strip and the cooling water is a direct-tempering cooling tank (54).

21. Device according to one of the preceding claims, **characterised in that**, between the sealed enclosure (521) and the exchange unit (51, 5142), there is a water circulation circuit comprising a closed circuit including at least one circulation pump.
